# FASCICULE DE BREVET EUROPEEN

(11) **EP 0 181 810 B1**
(45) Date de publication et mention de la délivrance du brevet: **05.10.1988**
(21) Numéro de dépôt: 85402093.0
(22) Date de dépôt: 30.10.1985
(51) Int. Cl.: B21D 39/06, B24C 3/32, C21D 7/06

(54) **Procédé et dispositif de mise en compression par martelage d'un tube de générateur de vapeur serti dans une plaque tubulaire**
Verfahren und Vorrichtung zum Verdichten durch Hämmern eines in eine Rohrwand eingesetzten Dampfgeneratorrohres
Method and apparatus for compressing by hammering a steam generator tube placed in a tube wall

(30) Priorité: 09.11.1984 FR 8417130; 03.07.1985 FR 8510175
(43) Date de publication de la demande: 21.05.1986
(73) Titulaire: FRAMATOME, 92400 Courbevoie (FR)
(72) Inventeur: Bianchi, Claude, F-75013 Paris (FR); Fournier, Yves, F-71530 Chatenay Le Royal (FR); Jacquier, Paul, F-69160 Tassin La Demi-Lune (FR)
(74) Mandataire: Bressand, Georges

(56) Documents cités:
- DE-B- 1 142 298
- FR-A- 2 389 429
- GB-A- 810 812
- GB-A- 2 104 821
- US-A- 2 468 984
- US-A- 3 485 073
- US-A- 3 979 810

## Description

L'invention concerne un procédé de mise en compression par martelage d'un tube de générateur de vapeur serti dans une plaque tubulaire, dans le but de limiter la corrosion sous tension.

Les générateurs de vapeur des réacteurs nucléaires à eau sous pression comportent une plaque tubulaire de grande épaisseur à l'intérieur de laquelle les tubes du faisceau du générateur sont sertis à chacune de leurs extrémités. Les tubes affleurent sur l'une des faces de la plaque tubulaire qui vient en contact avec le fluide primaire pendant le fonctionnement du générateur de vapeur et sont saillants par rapport à l'autre face de la plaque tubulaire pour déboucher dans le corps du générateur de vapeur recevant l'eau à vaporiser.

Le sertissage des tubes ou dudgeonnage est effectué en introduisant un outil, appelé dudgeon à l'intérieur du tube pour effectuer le laminage de sa paroi à l'intérieur de son logement dans la plaque tubulaire. Ce laminage du tube est effectué depuis son extrémité qui affleure sur la première face de la plaque tubulaire jusqu'à une zone située sensiblement au voisinage de la seconde face de la plaque tubulaire. Cette zone du tube située au voisinage de la face de sortie de la plaque tubulaire constitue donc la zone de séparation entre la partie du tube déformée par laminage dans l'alésage correspondant de la plaque tubulaire et la partie non déformée du tube. Cette zone est appelée zone de transition. Dans la zone de transition, la paroi du tube est le siège de contraintes résiduelles de traction importantes qui diminuent la résistance à la corrosion du tube aussi bien sur sa surface externe en contact avec l'eau à vaporiser que sur sa surface interne en contact avec le fluide primaire.

On observe effectivement, dans les générateurs de vapeur des réacteurs nucléaires après une certaine durée de fonctionnement, une détérioration de certains tubes du faisceau à l'endroit où ils sortent de la plaque tubulaire, c'est à dire au voisinage de leurs zones de transition. Les destructions par corrosion se présentent sous forme de fissuration ou même de trous dans la paroi du tube. Des dégradations plus ou moins importantes des tubes dans des zones différentes de la zone de transition ont également été observées dans des générateurs de vapeur, après un certain temps de fonctionnement. L'origine de ces dégradations peut être attribuée dans certains cas à la présence de contraintes résiduelles, en particulier, en peau interne des tubes.

On a proposé dans le brevet français FR-A-2389429, déposé par la Société Framatome, d'effectuer un détensionnement mécanique des tubes des générateurs de vapeur après leur dudgeonnage dans la plaque tubulaire. Ce détensionnement est réalisé grâce à un dudgeon d'une conception spéciale qui permet de réaliser une légère expansion diamétrale du tube dans sa zone de transition. Cette opération a pour résultat de diminuer les contraintes dans la paroi du tube au voisinage de sa surface externe qui vient en contact avec l'eau à vaporiser. On diminue ainsi la corrosion due à l'eau d'alimentation du générateur de vapeur au voisinage de la plaque tubulaire.

Cependant, cette opération de détensionnement mécanique par expansion diamétrale à l'aide d'un dudgeon ne permet pas de réduire les contraintes dans la paroi du tube au voisinage de sa surface interne ou contraintes en peau interne du tube. La corrosion par le fluide primaire constitué par de l'eau sous pression renfermant de l'acide borique et différentes bases de conditionnement, reste donc forte en peau interne du tube dans la zone de transition.

On a également proposé dans le GB-A-2.104.821 un procédé de mise en compression par martelage de la surface interne du tube dans la zone de transition selon la première partie de la revendication 1. Ce martelage du tube effectué par mise en rotation à très grande vitesse à l'intérieur du tube, d'une bande souple portant des billes de petites dimensions en matériau dur permet d'augmenter la résistance du tube à la corrosion par le fluide primaire. Cependant, en cas de rupture d'une bille en matériau dur, le frottement de cette bille présentant des arêtes vives sur la paroi interne du tube, au cours de la rotation de la bande souple, fait apparaître des rayures sur la paroi interne du tube. Ces rayures favorisent la corrosion du tube par le fluide primaire en peau interne.

On connaît également par le US-A-3.485.073 un appareil selon la première partie de la revendication 6 et une technique de durcissement interne de tubes tels que des tubes en acier moulé qui consiste à projeter des billes en matériau dur sur la surface intérieure de ces tubes moulés. Cette technique n'a cependant jamais été utilisée pour mettre en compression la peau interne de tubes dudgeonnés de petit diamètre tels que des tubes de générateur de vapeur de réacteur nucléaire à eau sous pression dont le diamètre intérieur est un peu inférieur à 0.020 m. Les conditions opératoires retenues pour le durcissement intérieur des tubes en acier moulé ne sont évidemment pas transposables au cas des tubes dudgeonnés. Il est bien évident également que les dispositifs utilisés pour le durcissement interne du tube moulé ne sont pas applicables dans le cas de tubes dudgeonnés dans la plaque tubulaire d'un générateur de vapeur et tout particulièrement dans le cas où l'on opère sur un générateur de vapeur d'un réacteur nucléaire à eau sous pression, après sa mise en service, les tubes et la boîte à eau du générateur de vapeur étant alors plus ou moins irradiés.

Il convient dans ce cas de limiter au maximum la présence d'un opérateur au voisinage de la zone irradiée. Il faut donc maintenir l'ensemble de l'outillage du dispositif sur la plaque tubulaire, assurer l'étanchéité avec celle-ci, et commander automatiquement les mouvements de translation de la buse dans le tube, et enfin surveiller ces différentes phases de fonctionnement sans intervenir dans le générateur de vapeur.

Le but de l'invention est donc de proposer un procédé de mise en compression par martelage superficiel d'un tube de générateur de vapeur à eau sous pression après sa mise en service, serti dans une plaque tubulaire de façon qu'une de ses extrémités affleure sur l'une des faces de la plaque tubulaire et que le tube soit saillant sur l'autre face de cette plaque, le sertissage du tube étant effectué par laminage de sa paroi à l'intérieur de la plaque tubulaire entre son extrémité affleurant la première face et une zone située au niveau de la seconde face de la plaque tubulaire, dans lequel on dirige des particules en un matériau d'une dureté supérieure à la dureté du matériau du tube, sur la surface interne du tube, sur toute sa périphérie, ce procédé permettant de créer des contraintes de compression en peau interne du tube et donc d'améliorer la résistance à la corrosion par le fluide primaire du générateur de vapeur passant dans les tubes, sans entraîner de risques de rayures de la surface interne du tube.

Dans ce but, les particules dont la granulométrie est comprise entre 50 et 500.10-⁶ m sont en suspension dans un courant de gaz à grande vitesse qui est dirigé sur la surface interne du tube, dans des directions radiales par rapport au tube, la vitesse du gaz d'au moins 50 m/sec au moment de l'impact sur la surface interne du tube et la densité des particules dans ce gaz étant telles que le débit massique des particules venant frapper la surface interne du tube pour effectuer son détensionnement soit supérieur à 0,008 kg/sec pour un tube d'un diamètre intérieur voisin de 0,020 mètre, et de préférence à 0,010 kg/sec, les particules étant recyclées en circuit fermé après leur impact sur la surface intérieure du tube.

On va maintenant décrire à titre d'exemple non limitatif, en se référant aux figures jointes en annexe, un mode de réalisation du procédé suivant l'invention et plusieurs modes de réalisation d'un dispositif utilisé pour sa mise en oeuvre.
- la Fig. 1 est une demi-vue en coupe d'un tube dudgeonné dans une plaque tubulaire, avant son détensionnement;
- la Fig. 2 est une vue en coupe de la boîte à eau d'un générateur de vapeur d'un réacteur nucléaire à eau sous pression dans laquelle on a mis en place un outillage pour la mise en oeuvre du procédé suivant l'invention;
- la Fig. 2a est une vue à plus grande échelle et en coupe du détail A de la Fig. 2 montrant de façon schématique l'outillage en position de travail au niveau de la zone de transition d'un tube;
- la Fig. 2 b est une vue agrandie du détail 8 de la Fig. 2;
- la Fig. est une vue schématique de l'ensemble du dispositif permettant la mise en oeuvre du procédé suivant l'invention;
- la Fig.4 est une vue à plus grande échelle du détail A de la Fig. montrant un mode de réalisation préférentiel de l'outillage;
- la Fig. 5 est une vue agrandie du détail B de la Fig. 3;
- la Fig.6 est une vue en élévation du mécanisme d'avance du tuyau de la buse d'injection;
- la Fig.7 est une vue à plus grande échelle en coupe suivant la ligne VII-VII de la Fig. 6;
- la Fig.8 est une vue en coupe d'un outilage pour la mise en oeuvre du procédé suivant l'invention, et suivant une variante de réalisation.

Sur la Fig. 1, on voit un tube 1 d'un générateur de vapeur serti à l'intérieur d'un alésage 3 traversant une plaque tubulaire 2 sur toute son épaisseur. Le sertissage du tube 1 a été réalisé par dudgeonnage, c'est à dire par laminage de la paroi du tube à l'intérieur de son alésage, entre la face d'entrée 4 de la plaque tubulaire et la face de sortie 5 par laquelle le tube pénetre dans le corps de générateur de vapeur. L'extrémité 1 a du tube 1 affleure sur la face 4 de la plaque tubulaire et une soudure entre cette extrémité 1 a du tube et la plaque tubulaire complète la fixation du tube.

On voit que la partie déformée du tube comporte des zones laminées 8 successives correspondant aux différentes positions du dudgeon à l'intérieur du tube, pendant le sertissage. Au niveau de la face de sortie 5 de la plaque tubulaire, le tube 1 présente une zone de transition 7 d'une certaine longueur entre sa partie déformée et sa partie non déformée restée à son diamètre nominal. Dans cette zone 7, des contraintes résiduelles de traction apparaissent en peau interne et en peau externe du tube après sertissage.

Sur la Fig,2, on voit la partie inférieure d'un générateur de vapeur comportant la plaque tubulaire 2 traversée par des tubes tels que 1 et une boîte à eau hémisphérique 10 du côté de la face d'entrée 4 de la plaque tubulaire.

La boîte à eau 10 est séparée en deux par une cloison 11, l'eau sous pression constituant le fluide primaire arrivant dans la boite à eau d'un côté de la cloison 11 et sortant de cette boîte à eau de l'autre côté par des tubulures telles que 12. Chaque tube 1 plié en forme de U a l'une de ses extrémités débouchant dans une partie de la boîte à eau et son autre extrémité débouchant dans l'autre partie de la boite à eau. Le fluide primaire peut ainsi circuler à l'intérieur de chacun des tubes dans la partie supérieure du générateur de vapeur non représentée sur la Fig. 2, au-dessus de la face de sortie 5 de la plaque tubulaire 2.

On a également représenté sur la Fig.2, un outillage 15 introduit dans la boîte à eau du générateur de vapeur par un trou de visite 14. Cet outillage est mis en place et maintenu à l'intérieur de la plaque tubulaire, pendant l'opération de détensionnement des tubes, par un porte-outil 60 permettant de placer l'outillage successivement dans chacun des tubes à détensionner. Ce porte-outil peut être du type décrit dans le FR-A-2.309.314 déposé par la demanderesse.

On va maintenant décrire l'outillage 15 en se référant aux Fig.2a et 2b. Cet outillage comporte une gaine externe 16 reliée à l'une de ses extrémités à un manchon de dérivation 17 et engagée à son autre extrémité dans une cloche de fixation 18 maintenue sous la plaque tubulaire 2 par le support d'outillage, avec interposition d'un joint d'étanchéité 19 entre la cloche 18 et la face d'entrée 5 de la plaque tubulaire constituée par la surface revêtue 2a de cette plaque venant en contact avec le fluide primaire.

A l'intérieur de la gaine 16 est engagée une gaine 20 de plus faible diamètre portant à sa partie supérieure une buse profilée 21 surmontée d'un bouchon centreur 22 dont le diamètre extérieur correspond au diamètre interne nominal du tube 1.

En amont du manchon de dérivation 17, la gaine intérieure 20 est reliée à un ensemble d'injection de particules comportant un moyen de pompage d'air sous pression et un distributeur de particules en quantité dosée dans le courant d'air sous pression. Lorsque l'outillage est en service, il arrive ainsi par la gaine centrale 20 de cet outillage, de l'air chargé en particules à grande vitesse. Les particules sont constituées par des micro-billes en acier inoxydable amagnétique dont la granulométrie est comprise entre 100 et 300.10-6 m. Si le bouchon centreur 22 n'obture pas complètement le tube 1, on injecte de l'air dans la partie supérieure du tube, au-dessus du bouchon 22 pour renvoyer les billes vers le bas.

La gaine extérieure 16 et la gaine intérieure 20 de l'outillage sont constituées sur une partie de leur longueur par des tubes souples pouvant subir des flexions pour leur orientation à l'intérieur de la boîte à eau du générateur de vapeur.

La gaine intérieure 20 est montée glissante dans la branche 17a du manchon de dérivation 17 de façon à pouvoir être guidée à son entrée dans la gaine extérieure 16. La branche 17b du manchon de dérivation 17 est reliée à une station de pompage permettant d'exercer une certaine aspiration dans la gaine extérieure 16, autour de la gaine intérieure 20.

Pour la mise en oeuvre du dispositif, le générateur de vapeur est à l'arrêt, refroidi et vidé de son eau; la cloche 18 et la gaine extérieure 16 étant mises en place sous la plaque tubulaire à la verticale d'un tube 1 par un support d'outillage qui peut être déplacé à l'intérieur de la boîte à eau, on engage la gaine intérieure 20 dans la gaine extérieure 16 de façon que la partie supérieure comportant la buse d'injection 21 se trouve en face de la zone de transition 7 du tube. On effectue alors le martelage intérieur du tube sur toute la longueur de la zone de transition par déplacement en translation dans le sens ascendant de la gaine 20 et de la buse 21, à vitesse lente et régulière de l'ordre de 0,002 m/sec, la gaine intérieure 20 étant alimentée en un mélange d'air ou autre gaz sous pression et de micro-billes de grande dureté. Dans le cas des tubes de générateur de vapeur, en alliage de nickel dont le diamètre intérieur est voisin de 0,020m, on effectue un balayage d'une zone du tube située de part et d'autre de la face de sortie de la plaque tubulaire sur une longueur voisine de 0.20 m, cette zone enveloppant la zone de transition. Le réglage du débit d'air et de la densité de charge de cet air de projection en micro-billes est tel que le débit massique des billes est voisin de 0,010 kg/sec. Les micro-billes propulsées dans l'air à grande vitesse (voisine de 300 m/s) ont un trajet qui est infléchi par la buse 21 de façon que leur direction soit sensiblement radiale lorsqu'elles viennent frapper la surface intérieure du tube dans la zone de transition. La répartition des billes est sensiblement homogène, si bien que l'ensemble de la périphérie du tube subit un martelage.

Après leur impact, les billes sont aspirées dans l'espace entourant la gaine 20, d'abord à l'intérieur du tube 1 dans la plaque tubulaire, puis dans la gaine extérieure 16 avant d'être récupérées en aval des manchons 17.

Dans la partie du tube laminée à l'intérieur de la plaque tubulaire, les billes effectuent lors de leur retour avec l'air de projection aspiré par l'installation de pompage, un martelage de cette partie du tube comportant de légères aspérités entre les zones laminées 8.

En se reportant aux Fig.3 à 7, on va maintenant décrire un mode de réalisation préférentiel d'un dispositif de mise en compression par martelage des tubes du générateur de vapeur représenté sur la figure 2. Les éléments correspondants du dispositif représenté sur les figures 2a et 2b et du dispositif représenté sur les figures 3 à 7 portent les mêmes repères.

Ce dispositif comporte à sa partie supérieure une tête d'injection désignée dans son ensemble par la référence 31 constituée par un corps tubulaire rigide 32. Une douille 33 (Fig.4) munie d'un joint circulaire d'extrémité 34 est vissée sur la partie supérieure du corps 32.

L'ensemble de la tête d'injection 31 est positionné face au tube 1 qui débouche dans la plaque tubulaire 2, et maintenu en position par le porte-outil 60 qui peut se déplacer de façon autonome dans la boîte à eau. Ce porte-outil 60, représenté partiellement sur la Fig.4, comporte un vérin 61 dont le cylindre 62 est solidaire dudit porte-outil 60 et dont le piston 63 est solidaire du corps 32 de la tête d'injection 31 par l'intermédiaire d'une tige de prolongement 64 et d'un support 35. Le choix du vérin 61 est tel que par manque de pression, la tête d'injection 31 est en position haute par rapport au porte-outil 60. Par conséquent, lorsque le porte-outil 60 est à une distance déterminée de la plaque tubulaire 2, et que le vérin 61 n'est pas soumis à une pression d'air comprimé, la tête d'injection 31 appuie sur la face inférieure 4 de ladite plaque tubulaire et l'étanchéité est assurée par la force exercée de bas en haut sur le joint circulaire 34. Le corps 32 de la tête d'injection 31 est monté souple sur le support 35 de façon à aligner correctement l'axe de ladite tête sur l'axe du tube 1 à traiter, même s'il y a un défaut de positionnement du porte-outil 60.

La partie inférieure de la tête d'injection 31 est connectée à une gaine externe 16 par un raccord démontable rapide 37 représenté schématiquement sur la Fig.3. L'autre extrémité de la gaine externe 16 est reliée à un manchon de dérivation 38.

A l'intérieur de la gaine externe 16 est engagée une gaine interne 39 dont une extrémité débouche dans la tête d'injection 31 et dont l'autre extrémité est également reliée au manchon 38.

L'extrémité de la gaine interne 39 est maintenue dans la tête d'injection 31, par une pièce de centrage 40 (Fig.) ayant la forme d'une étoile à trois branches pour permettre le recyclage des particules comme on le verra ultérieurement. Le bord supérieur de la gaine interne 39 est muni d'un joint à lèvres 41.

La gaine extérieure 16 et la gaine intérieure 39 sont constituées par des tuyaux souples pouvant subir des flexions pour leur orientation à l'intérieur de la boîte à eau du générateur de vapeur.

Par ailleurs, à l'intérieur de la gaine interne 39 est engagée une gaine tubulaire formée par un tube flexible 20 de plus faible diamètre portant, à sa partie supérieure, par l'intermédiaire d'un manchon creux 43, une buse d'injection 44. Cette buse 44 comporte une vis 45, sur laquelle sont montées des brosses circulaires 46 dont le diamètre extérieur correspond sensiblement au diamètre interne du tube 1, une entretoise 47 et un déflecteur 48. L'ensemble de la buse 44 qui constitue un bloc facilement démontable, est vissé par l'intermédiaire de la vis 45 dans une pièce de centrage 49 soudée dans le manchon creux 43. Cette pièce de centrage 49 a la forme d'une étoile à trois branches de façon à permettre le passage des particules amenées par le tube flexible 20. L'entretoise 47 permet de conserver un écart constant entre les brosses 46 et le déflecteur 48 qui est donc positionné à proximité de l'orifice de sortie du manchon creux 43. Ces brosses 46 assurent le centrage de la buse d'injection 44 et le nettoyage du tube 1 au moment de la descente de ladite buse. D'autre part, elles peuvent éventuellement empêcher le passage des microbilles.

Le tube flexible 20 est monté glissant à l'intérieur de la branche 38a du manchon de dérivation 38 (Fig.5) de façon à pouvoir être guidé à son entrée dans la gaine interne 39. De plus, la gaine interne 39, dont l'extrémité est fixée dans la branche 38a du manchon 38, ménage le long dudit tube flexible 20, un petit espace annulaire 50 qui est relié par un orifice 51 prévu dans la branche 38a du manchon 38 à une source d'amenée de gaz sous pression, non représentée.

Le flux gazeux ainsi créé dans l'espace annulaire 50 assure le centrage du tube flexible 20 à l'intérieur de la gaine interne 39 et évite tout frottement entre ces deux éléments au moment de l'introduction de la buse d'injection 44 et pendant le déplacement du tube flexible. Enfin, ce flux gazeux évite le retour des particules dans cet espace annulaire.

En se reportant maintenant à la Fig,3, on voit que le tube flexible 20 est relié, en amont du manchon de dérivation 38, à un ensemble 70 d'injection de particules. Les particules peuvent être constituées par des microbilles en un matériau métallique, en verre ou en céramique dont la granulométrie est comprise entre 50 et 500 microns.

Cet ensemble 70 comprend une trémie de stockage 71 raccordée à un réservoir de mise en pression 72 par une vanne de remplissage 73. Ce réservoir 72 est relié dans sa partie haute directement à une arrivée 74 de gaz comprimé, et dans sa partie basse avec le tube flexible 20 par l'intermédiaire d'une vanne d'injection 75 des microbilles. Le tube flexible 20 est également relié à l'arrivée de gaz comprimé 74 par une vanne 76.

La branche 38b du manchon de dérivation 38, qui communique avec l'espace compris entre la gaine externe 16 et la gaine interne, est raccordée par une gaine 16b à un système de pompage 80 des microbilles. Ce système de pompage comporte un séparateur 81 équipé d'un filtre 82 pour filtrer le gaz aspiré par une pompe 83. A sa partie inférieure, le séparateur 81 est muni d'un sas 84 de contrôle du volume qui débouche dans un bac 85 de récupération des microbilles équipé d'un dispositif de pesée 86. Les déplacements longitudinaux du tube flexible 20 et par conséquent de la buse d'injection 44 dans le tube du générateur de vapeur à marteler sont assurés par un mécanisme d'avance 90 disposé entre le manchon de dérivation 38 et l'ensemble d'injection 70.

Ce mécanisme d'avance 90, représenté plus en détail sur les Fig.6 et 7, est constitué par un bâti parallèlépipèdique 91 formant une cage longitudinale à l'intérieur de laquelle sont montées deux courroies crantées 92 et 93. Ces deux courroies 92 et 93 sont guidées à chaque extrémité du bâti 91 par des poulies 94 et, entre lesdites poulies, par des cornières 95 et 96 en forme de L fixées sur l'une des parois du bâti 91.

Les courroies 92 et 93 comportent chacune une gorge longitudinale 92a et 93a et ménagent entre elles dans l'axe du bâti un couloir longitudinal 97. Dans ce couloir longitudinal 97 est introduit le tube flexible 20 qui est positionné dans les gorges 92a et 93a des courroies 92 et 93 afin d'assurer son guidage au cours de son déplacement.

La rotation des courroies 92 et 93 est commandée par un moteur 98 dont l'arbre de sortie est raccordé à l'une des poulies 94 par un système d'entrainement 99.

La transmission du mouvement longitudinal entre les courroies 92 et 93 et le tube flexible 20 est commandée par une pièce 100 solidaire de la courroie 92, et qui comporte deux branches internes 100a et 100b venant pincer ledit tube 20.

Pour contrôler et limiter le déplacement du tube flexible 20, des détecteurs de position 101 de la pièce 100 sont montés dans l'axe du couloir longitudinal 97.

Pour la mise en oeuvre du dispositif, la tête d'injection 31 est mise en place sous la plaque tubulaire 2 à la verticale d'un tube 1 par le porte-outil 60 qui peut être déplacé à l'intérieur de la boîte à eau, et on raccorde la tête d'injection 31 à la gaine externe 16 par le raccord 37. On introduit, dans la gaine externe 16, la gaine interne 39 et on monte le manchon de dérivation 38 en raccordant la branche 38b à la gaine 16b.

On monte sur le manchon creux 43 la buse d'injection 44, et on engage le tube flexible 20 à l'intérieur de la gaine interne 39. Le flux gazeux introduit dans l'espace 50 assure le guidage du tube flexible dans la gaine interne 39 et évite tout frottement.

Ensuite, on déplace le tube flexible 20 de façon que la partie supérieure comportant la buse d'injection 44 se trouve en face de la zone du tube à marteler. On effectue alors le martelage intérieur du tube sur toute la longueur désirée, en déplaçant en translation, par l'intermédiaire du mécanisme d'avance et de contrôle 90, le tube flexible 20 et la buse 44 à vitesse lente et régulière, le tube 20 étant alimenté, par l'ensemble d'injection 70 en un mélange d'air ou autre gaz sous pression et de microbilles de grande dureté. Les microbilles propulsées dans le gaz à grande vitesse ont un trajet qui est infléchi par le déflecteur 48 de façon que leur direction soit sensiblement radiale lorsqu'elles viennent frapper la surface du tube.

Après leur impact, les microbilles sont aspirées par le système de pompage 80, d'abord dans l'espace compris entre la gaine externe 16 et la gaine interne 39, puis dans la branche 38 b du manchon 38 et dans la gaine 16 b. Sous l'effet du gaz sous pression introduit dans l'espace 50 et par l'intermédiaire du joint à lèvres 41, les microbilles ne peuvent pas pénétrer entre la gaine interne 39 et le tube flexible 20.

Les microbilles sont ainsi aspirées dans le séparateur 81 et récupérées dans le sas 84, et ensuite transférées dans le bac de récupération 85 qui est pesé. Ce pesage final est un moyen de s'assurer que la quantité de microbilles récupérées est équivalente à la quantité de microbilles injectées.

Sur la Fig.8, on voit un mode de réalisation un peu différent du dispositif de martelage, les éléments correspondants du dispositif représenté à la Fig.2a et du dispositif représenté à la Fig.8 étant désignés par les mêmes repères.

La gaine souple 20 d'introduction du mélange de gaz et de micro-billes est engagée pour sa mise en oeuvre dans un ensemble de guidage et d'étanchéité comportant un bouchon expansible 25 préalablement introduit dans le tube à détensionner et une cloche de récupération des billes 37 maintenue en position sous la plaque tubulaire 2 par un support d'outillage déplaçable d'un tube à un autre dans la boîte à eau du générateur de vapeur. Cette cloche 27 est reliée à une installation de pompage non représentée, elle est montée étanche par l'intermédiaire d'un joint sous la face d'entrée 4 de la plaque tubulaire.

La buse 21 de l'outillage est prolongée par un axe 26 engagé glissant dans le bouchon 25 pour le guidage de la buse dans la zone de transition 7 du tube.

Les conditions opératoires pour le détensionnement par écrouissage interne du tube sont les mêmes que précédemment. Les micro-billes sont récupérées dans la cloche 27 après leur impact sur les parois du tube.

On voit que les principaux avantages du procédé et du dispositif suivant l'invention sont de permettre de réaliser un martelage interne du tube parfaitement défini et de ne nécessiter que des dispositifs d'une conception simple et faciles à utiliser et à commander à distance.

De plus, lorsqu'on utilise le dispositif dans le mode de réalisation préférentiel, les déplacements de l'outillage s'accompagnent de frottements très faibles; dans le cas où une intervention doit avoir lieu sur la buse d'injection 44, l'opérateur peut à distance, au moyen du porte-outil 60, amener la tête d'injection 31 au trou d'homme 14 de la boîte à eau du générateur de vapeur. Il peut, par l'intermédiaire du raccord 37, déconnecter rapidement la tête d'injection 31 de la gaine externe 16. Cette opération permet de sortir facilement l'ensemble de la buse d'injection 44 en dévissant la tige filetée 45 et de vérifier ou de changer les pièces 44, 47, 48 qui composent ladite buse.

L'invention ne se limite pas aux modes de réalisation qui ont été décrits. C'est ainsi qu'il est possible d'utiliser des micro-billes ou d'autres particules en un matériau métallique quelconque ou en un matériau non métallique dur tel que le verre ou la céramique dont la granulométrie peut varier de 50 a 500.10--6 m et de préférence entre 50 et 250.10-'6 m. Le débit massique de ces billes dans l'air de projection peut être un peu inférieur à ce qui a été indiqué, mais ce débit massique ne doit pas cependant descendre en-dessous de 0,008 kg/ sec. pour obtenir un effet de martelage adéquat, avec des vitesses du gaz porteur et de ces particules, au moment de l'impact, qui ne sont pas inférieures à 50 m/s, dans le cas de tubes d'un diamètre voisin de 0,020 m.

On peut utiliser des micro-billes ou des particules d'une forme différente de la forme sphérique. Le matériau choisi pour les microbilles doit avoir une dureté supérieure à la dureté du matériau du tube, qui est généralement un alliage de nickel dans le cas des générateurs de vapeur des réacteurs nucléaires.

On peut également régler la pression du gaz porteur des micro-billes et/ou la dépression créée par le dispositif d'aspiration pour favoriser la récupération des billes à la partie inférieure du tube.

En particulier, il sera possible d'utiliser uniquement un moyen d'aspiration pour assurer la circulation et la récupération des billes.

Ces billes peuvent être légérement contaminées après passage dans les tubes du générateur de vapeur et il peut être nécessaire de les isoler ou de les décontaminer après leur utilisation.

On peut évidemment concevoir d'autres types d'outillage que ceux qui ont été décrits pour la mise en oeuvre du procédé suivant l'invention. En particulier, on peut concevoir des outillages pour effectuer le martelage par choc de billes, dans d'autres parties des tubes que la zone de transition ou la zone dudgeonnée à l'intérieur de la plaque tubulaire, par exemple des outillages permettant de marteler la surface interne des tubes dans leur partie supérieure cintrée.

## Revendications

1. Procédé de mise en compression par martelage d'un tube (1) de générateur de vapeur d'un réacteur nucléaire à eau sous pression après sa mise en service, serti dans une plaque tubulaire (2) de façon qu'une de ses extrémités affleure sur l'une des faces (4) de la plaque tubulaire et que le tube (1) soit saillant sur l'autre face (5) de cette plaque (2), le sertissage du tube (1) étant effectué par laminage de sa paroi à l'intérieur de la plaque tubulaire (2) entre son extrémité (1 a) affleurant la première face (4) et une zone (7) située au niveau de la seconde face de la plaque tubulaire, dans lequel on dirige des particules en un matériau d'une dureté supérieure à la dureté du matériau du tube (1), sur la surface interne du tube, sur toute sa périphérie, caractérisé par le fait que les particules dont la granulométrie est comprise entre 50 et 500.10--6 m sont en suspension dans un courant de gaz à grande vitesse qui est dirigé sur la surface interne du tube (1), dans des directions radiales par rapport au tube, la vitesse du gaz d'au moins 50 m/sec au moment de l'impact sur la surface interne du tube et la densité des particules dans ce gaz étant telles que le débit massique des particules venant frapper la surface interne du tube (1) pour effectuer son détensionnement soit supérieur à 0,008 kg/sec pour un tube d'un diamètre intérieur voisin de 0,020 mètre, et de préférence à 0,010 kg/sec, les particules étant recyclées en circuit fermé après leur impact sur la surface intérieure du tube.

2. Procédé de mise en compression suivant la revendication 1, caractérisé par le fait que les particules sont constituées par des micro-billes dont le diamètre est compris entre 50 et 250.10-6 m.

3. Procédé de mise en compression suivant la revendication 1, dans le cas d'un tube (1) d'un générateur de vapeur d'un réacteur nucléaire à eau sous pression, en alliage de nickel, caractérisé par le fait que les particules sont des micro-billes en acier inoxydable non magnétique qui ont un diamètre compris entre 100 et 300,10-6 m.

4. Procédé de mise en compression suivant la revendication 3, caractérisé par le fait que les micro-billes ont un débit massique dans le gaz d'injection voisin de 0,010 kg/sec, la zone d'impact des billes étant déplacée longitudinalement dans le tube à une vitesse constante de l'ordre de 0,002 m/sec sur une longueur de l'ordre de 0,20 m de façon à balayer une zone du tube située au voisinage de la seconde face de la plaque tubulaire, constituant la zone de transition entre la partie déformée et la partie non déformée du tube.

5. Procédé de mise en compression suivant la revendication 3, caractérisé par le fait que les micro-billes sont en un matériau non métallique tel que le verre ou la céramique.

6. Dispositif de mise en compression de la surface intérieure d'un tube (1) de générateur de vapeur serti dans une plaque tubulaire (2) de façon qu'une de ses extrémités affleure sur l'une des faces (4) de la plaque tubulare (2), par martelage par des particules en suspension dans un gaz porteur, comprenant une gaine tubulaire (20) reliée à un moyen d'injection de gaz chargé en particules et portant à l'une de ses extrémités une buse profilée (21, 44) comportant une partie de déflection dirigée radialement par rapport à la gaine (20) et un moyen de guidage (16, 18, 27) dans lequel la gaine (20) est montée coulissante associé à des moyens (19, 33, 34) pour sa mise en contact étanche, autour du tube (1), sur la face (4) de la plaque tubulaire (2), caractérisé par le fait que le moyen de guidage est constitué par une enveloppe (16, 18, 27) reliée à un moyen d'aspiration de gaz et que la gaine tubulaire (20) est en un matériau souple et porte des moyens de guidage (22, 26, 25, 46), sur la surface intérieure du tube (1 ).

7. Dispositif de mise en compression suivant la revendication 6, caractérisé par le fait que l'enveloppe (16,18) est constituée par une cloche (18) et une gaine souple (16) engagée par une de ses extrémités dans la cloche (18) et dont l'autre extrémité est reliée à un manchon de dérivation (17) comportant une branche (17a) de passage de la gaine souple (20) et une branche (17 b) reliée au moyen d'aspiration.

8. Dispositif de mise en compression suivant l'une quelconque des revendications 6 et 7, caractérisé par le fait que l'enveloppe (16, 18) comporte intérieurement des moyens (39) de guidage et de centrage de la gaine tubulaire (20).

9. Dispositif de mise en compression suivant la revendication 8, caractérisé par le fait que les moyens de guidage et de centrage de la gaine tubulaire (20) sont constitués par une gaine interne (39) disposée autour de ladite gaine (20) et ménageant avec cette dernière un espace annulaire (50) dans lequel est injecté un gaz sous pression, dans le même sens que le sens de circulation des particules.

10. Dispositif de mise en compression suivant la revendication 9, caractérisé par le fait qu'il comporte une tête d'injection (31) constituée par un corps (32) qui est monté souple sur un support (35) solidaire d'un porte-outil (60).

11. Dispositif de mise en compression suivant la revendication 10, caractérisé par le fait que l'une des extrémités de la gaine interne (39) est maintenue dans la tête d'injection (31) par une pièce de centrage (40) ayant la forme d'une étoile à trois branches et comporte sur son bord supérieur un joint à lèvres (41).

12. Dispositif de mise en compression suivant l'une quelconque des revendications 10 et 11, caractérisé par le fait que la partie inférieure de la tête d'injection (31) est connectée à l'enveloppe (16) par un raccord démontable rapide (37).

13. Dispositif de mise en compression suivant la revendication 6, caractérisé par le fait que la buse d'injection (44) est montée sur une pièce de centrage (49) qui est soudée dans un manchon creux (43) fixé à l'extrémité de la gaine tubulaire (20).

14. Dispositif de mise en compression suivant la revendication 13, caractérisé par le fait que la buse d'injection (44) constitue un bloc facilement démontable comportant une vis (45) engagée dans la pièce de centrage (49) sur laquelle sont montées des brosses circulaires (46), une entretoise (47) et un déflecteur (48).

15. Dispositif de mise en compression suivant l'une quelconque des revendications 13 et 14, caractérisé par le fait que la pièce de centrage (49) a la forme d'une étoile à trois branches pour permettre le passage des particules amenées par la gaine tubulaire (20).

## Patentansprüche

1. Verfahren zum Unterdrucksetzen durch Hämmern eines Dampferzeugerrohres (1) eines Druckwasserkernreaktors nach dessen Inbetriebnahme, das in eine Rohrplatte (2) derart eingesetzt ist, dass eines seiner Enden in gleicher Fläche auf einer der Seiten (4) der Rohrplatte ist und dass das Rohr (1) auf der anderen Seite (5) dieser Platte (2) vorspringt, wobei das Einsetzen des Rohres (1) durch Walzen von dessen Wand im Inneren der Rohrplatte (2) zwischen seinem in gleicher Fläche mit der ersten Seite (4) befindlichen Ende (1 a) und einer in Höhe der zweiten Seite der Rohrplatte gelegenen Zone (7) ausgeführt wird, in die Partikel aus einem Material mit einer Härte grösser als die Härte des Materials des Rohres (1), auf der Innenfläche des Rohres, über dessen gesamte Peripherie, gerichtet werden, dadurch gekennzeichnet, dass die Partikel, deren Korngrössenverteilung enthalten ist zwischen 50 und 500.10--6 m, in Suspension in einer Gasströmung mit grosser Geschwindigkeit sind, die auf die Innenfläche des Rohres (1), in radialen Richtungen in bezug auf das Rohr, gerichtet ist, wobei die Geschwindigkeit des Gases wenigstens 50 m/s im Augenblick des Aufpralls auf der Innenfläche des Rohres und die Dichte der Partikel in diesem Gas derart ist, dass der Massendurchsatz der Partikel, die zum Schlagen auf die Innenfläche des Rohres (1) zum Bewirken von dessen Spannungsfreiwerden gelangen, grösser als 0,008- kg/s für ein Rohr mit einem Innendurchmesser in der Nähe von 0,020 Meter und vorzugsweise als 0,010 kg/s ist, wobei die Partikel nach ihrem Aufprall auf der Innenfläche des Rohres in geschlossenem Kreislauf zurückgeführt werden.

2. Verfahren zum Unterdrucksetzen nach Anspruch 1, dadurch gekennzeichnet, dass die Partikel durch Mikrokugeln gebildet sind, deren Durchmesser enthalten ist zwischen 50 und 250.10-" m.

3. Verfahren zum Unterdrucksetzen nach Anspruch 1, im Fall eines Rohres (1) eines Dampferzeugers eines Druckwasserkernreaktors, aus Nikkellegierung, dadurch gekennzeichnet, dass die Partikel Mikrokugeln aus rostfreiem, nicht magnetischem Stahl sind, die einen Durchmesser haben, der zwischen 100 und 300.10' m enthalten ist.

4. Verfahren zum Unterdrucksetzen nach Anspruch 3, dadurch gekennzeichnet, dass die Mikrokugeln einen Massendurchsatz im Einspritzgas in der Nähe von 0,010 kg/s haben, wobei die Aufprallzone der Kugeln in Längsrichtung im Rohr mit einer konstanten Geschwindigkeit in der Grösse von 0,002 m/s über eine Länge in der Grösse von 0,20 m derart versetzt wird, dass eine in der Nähe der zweiten Seite der Rohrplatte liegende Zone des Rohres bestrichen wird, die die Übergangszone zwischen dem deformierten Teil und dem nicht deformierten Teil des Rohres bildet.

5. Verfahren zum Unterdrucksetzen nach Anspruch 3, dadurch gekennzeichnet, dass die Mikrokugeln aus einem Nichtmetallmaterial wie Glas oder Keramik sind.

6. Vorrichtung zum Unterdrucksetzen der Innenfläche eines Dampferzeugerrohres (1), das in eine Rohrplatte (2) derart eingesetzt ist, dass eines seiner Enden in gleicher Fläche mit einer der Seiten (4) der Rohrplatte (2) ist, durch Hämmern mittels Partikeln in Suspension in einem Trägergas, aufweisend eine Rohrhülse (20), die mit einem Einspritzmittel für mit Partikeln beladenes Gas verbunden ist und an einem ihrer Enden eine profilversehene Düse (21, 44) trägt, umfassend einen radial in bezug auf die Hülse (20) gerichteten Ablenkteil und Führungsmittel (16, 18, 27), in denen die Hülse (20) verschiebbar angebracht ist, zugeordnet Mitteln (19,33,34) für deren Anbringung in dichtem Kontakt um das Rohr (1) auf der Seite (4) der Rohrplatte (2), dadurch gekennzeichnet, dass das Führungsmittel durch eine mit einem Gasansaugmittel verbundene Hülle 16, 18, 27) gebildet ist und dass die Rohrhülse (20) aus einem nachgiebigen Material ist und Führungsmittel (22, 26, 25, 46) auf der Innenfläche des Rohres (1) trägt.

7. Vorrichtung zum Unterdrucksetzen nach Anspruch 6, dadurch gekennzeichnet, dass die Hülle (16, 18) durch eine Glocke (16,18) und eine nachgiebige Hülse (16) gebildet ist, die durch eines ihrer Enden in der Glocke (18) in Eingriff befindlich ist und deren anderes Ende mit einer Abzweigmuffe (17) verbunden ist, die einen Abschnitt (17a) zur Durchführung der nachgiebigen Hülse (20) und einen mit dem Ansaugmittel verbundenen Abschnitt (17b) umfasst.

8. Vorrichtung zum Unterdrucksetzen nach einem beliebigen der Ansprüche 6 und 7, dadurch gekennzeichnet, dass die Hülle (16, 18) innen Mittel (39) zum Führen und zum Zentrieren der Rohrhülse (20) umfasst.

9. Vorrichtung zum Unterdrucksetzen nach Anspruch 8, dadurch gekennzeichnet, dass die Mittel zum Führen und zum Zentrieren der Rohrhülse (20) aus einer Innenhülse (39) gebildet sind, die um die Hülse (20) herum angeordnet ist und mit letzterer einen ringförmigen Raum (50) ausspart, in den ein Gas unter Druck in derselben Richtung wie die Zirkulationsrichtung der Partikel eingespritzt wird.

10. Vorrichtung zum Unterdrucksetzen nach Anspruch 9, dadurch gekennzeichnet, dass sie einen Einspritzkopf (31) umfasst, der durch einen Körper (32) gebildet ist, der nachgiebig auf einem mit einem Werkzeugträger (60) fest verbundenen Träger (35) angebracht ist.

11. Vorrichtung zum Unterdrucksetzen nach Anspruch 10, dadurch gekennzeichnet, dass eines der Enden der Innenhülse (39) im Einspritzkopf (31) durch ein Zentrierteil (40) gehalten ist, das die Form eines Sterns mit drei Abschnitten aufweist und an seinem oberen Rand eine Lippendichtung (41) umfasst.

12. Vorrichtung zum Unterdrucksetzen nach einem beliebigen der Ansprüche 10 und 11, dadurch gekennzeichnet, dass der untere Teil des Einspritzkopfes (31) mit der Hülle (16) durch eine abnehmbare Schnellverbindung (37) verbunden ist. 13. Vorrichtung zum Unterdrucksetzen nach Anspruch 6, dadurch gekennzeichnet, dass die Einspritzdüse (44) auf einem Zentrierteil (49) angebracht ist, das in einer hohlen Muffe (43) angeschweisst ist, die am Ende der Rohrhülse (20) befestigt ist.

14. Vorrichtung zum Unterdrucksetzen nach Anspruch 13, dadurch gekennzeichnet, dass die Einspritzdüse (44) einen leicht abnehmbaren Block bildet, der eine Schraube (45) umfasst, die sich in Eingriff im Zentrierteil (49) befindet, auf dem Rundbürsten (46), ein Distanzstück (47) und ein Deflektor (48) angebracht sind.

15. Vorrichtung zum Unterdrucksetzen nach einem beliebigen der Ansprüche 13 und 14, dadurch gekennzeichnet, dass das Zentrierteil (49) die Form eines Sterns mit drei Abschnitten aufweist, um das Durchtreten der Partikel zu gestatten, die durch die Rohrhülse (20) zugeführt worden sind.

## Claims

1. Process for compressing by hammering a tube (1) of a steam generator of a pressurized water nuclear reactor after it has begun operation, which tube is gripped in a tubular plate (2) in a manner such that one of its ends is flush with one of the faces (4) of the tubular plate and that the tube (1) is projecting on the other face (5) of this plate (2), the gripping of the tube (1) being effected by rolling its wall within the tubular plate (2) between its end (1 a) which is flush with the first face (4) and a zone (7) situated in the region of the second face of the tubular plate, in which process particles of a material of a hardness greater than the hardness of the material of the tube (1) are directed at the internal surface of the tube, over its entire periphery, characterized in that the particles, whose particle size range is between 50 and 500.10-6 m are suspended in a high-speed current of gas which is directed at the internal surface of the tube (1), in radial directions relative to the tube, the flow rate of the gas of at least 50 m/sec at the time of impact on the internal surface of the tube, and the density of the particles in this gas, being such that the mass flow rate of the particles striking the internal surface of the tube (1) in order to effect the de-stressing thereof is greater than 0.008 kg/sec for a tube having an internal diameter of about 0.020 metre, and preferably greater than 0.010 kg/sec, the particles being recycled in closed circuit after their impact on the internal surface of the tube.

2. Process for compressing according to Claim 1, characterized in that the particles are formed by micro-balls whose diameter is between 50 and 250.10-6 m.

3. Process for compressing according to Claim 1, in the case of a tube (1) of a steam generator of a pressurized water nuclear reactor, in nickel alloy, characterized in that the particles are micro-balls of non-magnetic stainless steel having a diameter of between 100 and 300.10--6 m.

Process for compressing according to Claim 3, characterized in that the micro-balls have a mass flow rate in the injection gas in the vicinity of 0.010 kg/sec, the impact surface of the balls being displaced longitudinally in the tube at a constant speed of the order of 0.002 m/sec over a length of the order of 0.20 m, in a manner such as to sweep a zone of the tube situated in the vicinity of the second face of the tubular plate, forming the transition zone between the deformed part and the non-deformed part of the tube.

5. Process for compressing according to Claim 3, characterized in that the micro-balls are of a non-metallic material such as glass or ceramic.

6. Device for compressing the internal surface of a tube (1) of a steam generator gripped in a tubular plate (2) in a manner such that one of its ends is flush with one of the faces (4) of the tubular plate (2), by hammering by means of particles suspended in a carrier gas, comprising a tubular sheath (20) connected to a means of injecting particle-laden gas and bearing at one of its ends a profiled nozzle (21, 44) possessing a deflection part directed radially relative to the sheath (20) and a guide means (16,18, 27) in which the sheath (20) is slidingly mounted, associated with means (19, 33, 34) for bringing it into leaktight contact, around the tube (1), with the face (4) of the tubular plate (2), characterized in that the guide means is formed by an envelope (16,18, 27) connected to a gas aspiration means, and in that the tubular sheath (20) is of a flexible material and bears guide means (22, 26, 25, 46) on the internal surface of the tube (1).

7. Device for compressing according to Claim 6, characterized in that the envelope (16, 18) is formed by a bell (18) and a flexible sheath (16) engaged by one of its ends in the bell (18), its other end being connected to a branch coupling (17) possessing one branch (17a) for the passage of the flexible sheath (20) and one branch (17 b) connected to the aspiration means.

8. Device for compressing according to either of Claims 6 and 7, characterized in that the envelope (16, 18) possesses internally means (39) for guiding and centring the tubular sheath (20).

9. Device for compressing according to Claim 8, characterized in that the means for guiding and centring the tubular sheath (20) are formed by an internal sheath (39) arranged around the said sheath (20) and providing, with the latter, an annular space (50) into which a pressurized gas is injected, in the same direction as the direction of circulation of the particles.

10. Device for compressing according to Claim 9, characterized in that it possesses an injection head (31) formed by a member (32) which is flexibly mounted on a support (35) fixed to a tool- holder (60).

11. Device for compressing according to Claim 10, characterized in that one of the ends of the internal sheath (39) is held in the injection head (31) by a centring piece (40) in the shape of a three-armed star and possesses on its upper edge a lipped joint (41).

12. Device for compressing according to either of Claims 10 and 11, characterized in that the lower part of the injection head (31) is connected to the envelope (16) by a quickly detachable connector (37).

13. Device for compressing according to Claim 6, characterized in that the injection nozzle (44) is mounted on a centring piece (49) which is welded in a hollow connector (43) fixed to the end of the tubular sheath (20).

14. Device for compressing according to Claim 13, characterized in that the injection nozzle (44) constitutes a readily detachable block possessing a screw (45) engaged in the centring piece (49) on which are mounted circular brushes (46), a spacer (47) and a deflector (48).

15. Device for compressing according to either of Claims 13 and 14, characterized in that the centring piece (49) has the shape of a three-armed star in order to permit the passage of the particles brought by the tubular sheath (20).
